# EUROPÄISCHE PATENTANMELDUNG

(11) **EP 1 696 447 A2**
(43) Veröffentlichungstag der Anmeldung: **30.08.2006**
(21) Anmeldenummer: 06110095.4
(22) Anmeldetag: 17.02.2006
(51) Int. Cl.: H01H 1/22

(54) **Kontakthebelbaugruppe für einen Niederspannungs-Leistungsschalter**

(30) Priorität: 23.02.2005 DE 102005009484
(71) Anmelder: SIEMENS AKTIENGESELLSCHAFT, 80333 München (DE)
(72) Erfinder: Türkmen, Sezai, 13629, Berlin (DE)

(57) **Zusammenfassung**

Eine Kontakthebelbaugruppe (10) eines Niederspannungs-Leistungsschalters weist parallele Kontakthebel (12) auf, die an einem Lagerbolzen (14) schwenkbar gelagert sind. Ein gegenseitiger Abstand zwischen den Kontakthebeln (12) wird durch einen Abstandshalter (16) aufrechterhalten, der zumindest zwei zwischen die Kontakthebel (12) zur Aufrechterhaltung des gegenseitigen Abstands eingreifende Trennstege (20) aufweist. Erfindungsgemäß ist der Abstandhalter (16) mit beiden Trennstegen (20) an dem Lagerbolzen (14) schwenkbar gelagert.

## Beschreibung

Die vorliegende Erfindung betrifft eine Kontakthebelbaugruppe für einen Niederspannungs-Leistungsschalter nach dem Oberbegriff von Patentanspruch 1. Eine solche Kontakthebelbaugruppe ist aus der EP 07 27 805 A2 bekannt.

Die EP 07 27 805 A2 offenbart eine Kontakthebelbaugruppe eines Niederspannungs-Leistungsschalters mit parallelen Kontakthebeln, die an einem Träger aus Isolierstoff schwenkbar gelagert sind. Ein gegenseitiger Abstand zwischen den Kontakthebeln wird durch einen Abstandshalter aufrechterhalten, der als gesondertes Teil aus einem Kunststoff hergestellt ist. Dieser Abstandshalter wird mit seitlichen Wangen auf den Lagerbolzen der Kontakthebel aufgesteckt.

Ein Abstandshalter, der komplett an dem Lagerbolzen befestigt ist, ist beispielsweise aus der DE 100 48 660 A1 bekannt. In der DE 101 32 127 C1 und der DE 101 48 947 C1 sind jeweils Distanzstücke beschrieben, welche rund ausgebildet sind und direkt Teil des Kontakthebels sind.

Zwar dienen in der EP 07 27 805 A2 die seitlichen Wangen dazu, den Bolzen stabil zu halten. Bei den hohen Strömen, welche in einem Niederspannungs-Leistungsschalter herrschen, wirken auf einen solchen Bolzen jedoch sehr hohe Kräfte, was grundsätzlich zu einem Verbiegen eines solchen Bolzens führen kann. Es ist Aufgabe der Erfindung, ein Verbiegen eines Bolzens weiter zu verhindern.

Die erfindungsgemäße Aufgabe wird dadurch gelöst, dass ein Abstandshalter mit zwei zwischen die Kontakthebel zur Aufrechterhaltung des gegenseitigen Abstands eingreifenden Trennstegen mit, gemäß der Erfindung, beiden Trennstegen an dem Lagerbolzen schwenkbar gelagert ist. Beide Trennstege können hierzu eine Bohrung aufweisen. Durch die schwenkbare Lagerung ist es möglich, die Trennstege nicht nur als Abstandshalter zwischen den Kontakthebeln zu verwenden, sondern auch, um einen Abstand zwischen Lagerbolzen und Kontaktträger aufrechtzuerhalten.

Bei einer bevorzugten Ausführungsform reichen die Trennstege zu dem Kontaktträger hin und liegen an diesem an oder haben ein geringes Spiel. Hierzu können Sie bei einer bevorzugten Ausführungsform einen zu dem Kontaktträger hin weisenden abgerundeten Bereich aufweisen, mit dem er sich beim Verschwenken an dem Kontaktträger abstützen kann, d. h. mit dem er gewissermaßen an dem Kontaktträger abrollt. Dadurch wird der Lagerbolzen unter Stromkräften vor Verformungen geschützt. In der Grundstellung wird der Abstandhalter so eingeschwenkt, dass er möglichst an dem Kontaktträger festgehalten ist und dadurch als Bauteil wirkt, welches einen Abstand zwischen Kontaktträger und Lagerbolzen dauerhaft schafft und den Lagerbolzen somit davor schützt, sich verformend an den Kontaktträger anzunähern. Die gattungsgemäße Kontakthebelbaugruppe ist, wie im Stand der Technik üblich, so ausgebildet, dass jeder Kontakthebel elektrisch mit biegsamen Leitern verbunden ist, die ebenfalls im gegenseitigen Abstand zueinander angeordnet sind, quasi in Verlängerung der Kontakthebel. Bei einer bevorzugten Ausführungsform des erfindungsgemäßen Abstandhalters sind die Trennstege lang genug von den Lagerbolzen wegstehend, um zwischen die Abstände der biegsamen Leiter ebenfalls (noch) eingreifen zu können, sa dass bei hoher Strombelastung die biegsamen Leiter nicht aufeinander zugebogen werden können.

Im Stand der Technik weisen viele Kontakthebel butzenartige Vorsprünge seitlich auf. Um solche Kontakthebel verwenden zu können, kann jeder Trennsteg eine Ausnehmung zum Führen eines solchen an den Kontakthebeln befindlichen butzenartigen Vorsprungs aufweisen.

Die Abstandshalter sind bevorzugt aus Metall gefertigt und aus einem Blech gebogen oder besonders bevorzugt aus Aluminium druckgegossen.

Die Abstandshalter können jeweils mehr als zwei Trennstege aufweisen, je nach Anzahl der Lücken. Bei einer bevorzugten Ausführungsform wird jedoch eine Mehrzahl von Abstandshaltern mit jeweils zwei Trennstegen verwendet, welche an dem Lagerbolzen gewissermaßen nebeneinander gesetzt werden können. Dadurch kann durch Vorsehen eines Abstandshalters einer einzigen Baugröße derselbe Abstandshalter bei Niederspannungs-Leistungsschaltern verschiedener Baugrößen eingesetzt werden, d. h. bei solchen Niederspannungs-Leistungsschaltern, welche eine verschieden große Zahl von Kontakthebeln aufweisen.

Eine bevorzugte Ausführungsform der Erfindung wird nun unter Bezug auf die Zeichnung beschrieben, in der:
- FIG 1: ein Querschnitt durch einen Niederspannungs-Leistungsschalter mit einer Kontakthebelbaugruppe und dem erfindungsgemäßen Abstandshalter zeigt,
- FIG 2: den erfindungsgemäßen Abstandshalter in einer perspektivischen Einzeldarstellung zeigt,
- FIG 3: eine alternative Ausführungsform des erfindungsgemäßen Abstandshalters in Ansicht von oben zeigt.

In der Schnittdarstellung gemäß FIG 1 ist ein Kontaktträger 10 sowie ein Kontakthebel 12 zu sehen. Der Kontakthebel 12 ist an einem Lagerbolzen 14 schwenkbar gelagert. Längst des Lagerbolzens 14 befinden sich eine Mehrzahl von Kontakthebeln 12, deren gegenseitiger Abstand durch einen Abstandshalter 16 aufrechterhalten wird. Der Abstandshalter 16 ist in FIG 2 in perspektivischer Ansicht gezeigt. Der Abstandshalter 16 besteht aus Metall und weist eine Rückplatte 18 auf. Von der Rückplatte 18 stehen senkrecht zwei Trennstege 20 weg. Es können auch mehr solche Trennstege 20 vorgesehen sein, welche dann wie bei einem Kamm wegstehen. Die Trennstege 20 weisen in ihrem oberen Bereich eine Bohrung oder Ausstanzung 22 zur Aufnahme des Lagerbolzens 14 auf. Direkt unterhalb dieser Bohrung 22 befindet sich eine Ausnehmung 24, mit dem ein butzenartiger Vorsprung 26, welcher sich seitlich an den Kontakthebeln 12 befindet, geführt werden kann. Oberhalb der Ausnehmung 24, in FIG 1 gesehen auf der zu dem Kontaktträger 10 hin weisenden Seite, weist jeder Trennsteg 20 einen abgerundeten Bereich, d. h. eine abgerundete Kante 28 auf. Wie in FIG 1 zu sehen ist, liegt der Abstandshalter 16 mit dieser Kante 28 direkt an dem Kontaktträger 10 an. Dadurch verhindert der Abstandshalter 16 nicht nur durch die Trennstege 20 eine Berührung von verschiedenen Kontaktträgern 12 in einer Richtung senkrecht zur Papierebene in FIG 1, sondern verhindert auch eine Verformung des Lagerbolzens 14 in der Papierebene von FIG 1 zu dem Kontaktträger 10 hin auf eine rein mechanische Art und Weise. Durch die Abrundung der Kante 28 kann der Abstandshalter 16 zu Beginn in eine Position geschwenkt werden, in der er gewissermaßen festgeklemmt ist, so dass der Lagerbolzen 14 besonders stabil gegen den Kontaktträger 10 abgestützt ist.

Wie im Stand der Technik sind die Kontakthebel 12 im unteren Bereich des Niederspannungs-Leistungsschalters mit biegsamen Leitern 30 verbunden. Da jeder Kontakthebel 12 mit diesen biegsamen Leitern 30 verbunden ist, stehen auch die biegsamen Leitern 30 in einem gegenseitigen Abstand zueinander. Bei einer bevorzugten Ausführungsform der Erfindung, welche hier gezeigt ist, sind die Trennstege 20 unterhalb des Lagerbolzens 14 und unterhalb des butzenartigen Vorsprungs 26, d. h. unterhalb der Bohrung 22 und der Ausnehmung 24 noch derartig lang ausgebildet, dass sie in die Abstände zwischen den biegsamen Leitern 30 hineinragen und ein Aufeinanderzubiegen der biegsamen Leiter 30 und der Enden der Kontakthebel senkrecht zur Papierebene in FIG 1 verhindern.

Die Abstandshalter 16 können jeweils einen, zwei oder mehrere Kontakthebel umgeben. Bei Niederspannungs-Leistungsschaltern mit mehreren Kontakthebeln 12 sind bevorzugt eine Mehrzahl von Abstandshaltern 16 nebeneinander anzuordnen. Stattdessen können auch Abstandshalter 16 mit einer Mehrzahl von Stegen 20 verwendet werden. Stattdessen können auch Abstandshalter 16 mit einer Mehrzahl von Stegen 20 verwendet werden. FIG 3 zeigt eine Draufsicht auf einen solchen Abstandshalter, bei der eine Mehrzahl von Stegen 31 senkrecht von einer Rückplatte 33 wegstehen und insgesamt eine kammartige Form zeigen. Wichtig ist, dass die Stege seitlich gesehen die selbe Form haben, die in FIG 2 gezeigt ist, d. h., eine Bohrung 22 für den Bolzen aufweisen, eine abgerundete Kante 28 und einen Bereich, der sich unterhalb von dieser Bohrung lang erstreckt.

Zur Verhinderung von Lichtbogenüberschlägen ist wie im Stand der Technik eine in FIG 2 gezeigte so genannte Schippe 32 vorgesehen, welche verhindert, dass sich die Lichtbögen bis nach unten hin ausbreiten. Diese Schippe 32 befindet sich auf Höhe bzw. knapp unterhalb des Lagerbolzens 14. Durch die Länge des Abstandshalters 16 nach unten hin zwischen die biegsamen Leiter 30 befindet sich der Großteil des Abstandshalters 16 unterhalb von dieser Schippe 32 und damit fern ab von Lichtbogenüberschlägen.

### Bezugszeichenliste

- 10: Kontaktträger
- 12: Kontakthebel
- 14: Lagerbolzen
- 16: Abstandshalter
- 18: Rückplatte
- 20: Trennsteg
- 22: Bohrung, Ausstanzung
- 24: Ausnehmung
- 26: Vorsprung
- 28: Kante
- 30: Leiter
- 31: Stege
- 32: Schippe
- 33: Rückplatte

## Patentansprüche

1. Kontakthebelbaugruppe für einen Niederspannungs-Leistungsschalter mit einem Kontaktträger (10) und mehreren an dem Kontaktträger (10) parallel zueinander mit gegenseitigen Abstand angeordneten Kontakthebeln (12), die an einem Lagerbolzen (14) schwenkbar gelagert sind,
mit einem Abstandshalter (16), der zumindest zwei zwischen die Kontakthebel (12) zur Aufrechterhaltung des gegenseitigen Abstands eingreifende Trennstege (20) aufweist,
**dadurch gekennzeichnet , dass**
der Abstandshalter (16) mit beiden Trennstegen (20) an dem Lagerbolzen (14) schwenkbar gelagert ist.

2. Kontakthebelbaugruppe nach Anspruch 1,
**dadurch gekennzeichnet , dass**
jeder Trennsteg (20) einen zu dem Kontaktträger hin abgerundeten Kantenbereich (28) aufweist, mit dem er sich beim Verschwenken an dem Kontaktträger (10) abstützen kann, um den Lagerbolzen (14) vor Verformungen zu schützen.

3. Kontakthebelbaugruppe nach Anspruch 1 oder 2,
**dadurch gekennzeichnet , dass**
jeder Kontakthebel (12) elektrisch mit biegsamen Leitern (30) verbunden ist, die im gegenseitigen Abstand zueinander angeordnet sind, und dass die Trennstege (20) lang genug von den Lagerbolzen (14) wegstehen, um auch zwischen die Abstände der biegsamen Leiter (30) eingreifen zu können.

4. Kontakthebelbaugruppe nach einem der vorhergehenden Ansprüche,
**dadurch gekennzeichnet , dass**
jeder Trennsteg (20) eine Ausnehmung (24) zum Führen eines an den Kontakthebeln (12) befindlichen butzenartigen Vorsprungs (26) aufweist.

5. Kontakthebelbaugruppe nach einem der vorhergehenden Ansprüche,
**dadurch gekennzeichnet , dass**
jeder Abstandshalter (16) metallen ist.

6. Kontakthebelbaugruppe nach Anspruch 5,
**dadurch gekennzeichnet , dass**
der Abstandshalter (16)aus Aluminium druckgegossen oder aus Kunststoff hergestellt ist.

7. Kontakthebelbaugruppe nach einem der vorhergehenden Ansprüche, mit einer Mehrzahl von an dem Lagerbolzen (14) schwenkbar gelagerten Abstandshaltern (16) mit jeweils mindestens zwei Trennstegen (20).

8. Niederspannungs-Leistungsschalter mit einer Kontakthebelbaugruppe,
**dadurch gekennzeichnet , dass**
die Kontakthebelbaugruppe nach einem der Ansprüche 1 bis 7 ausgebildet ist.
